# EUROPÄISCHE PATENTSCHRIFT

(11) **EP 1 042 638 B1**
(45) Veröffentlichungstag und Bekanntmachung des Hinweises auf die Patenterteilung: **08.05.2002**
(21) Anmeldenummer: 98966381.0
(22) Anmeldetag: 18.12.1998
(51) Int. Cl.: F25B 39/02, F25B 41/06

(54) **VERDAMPFERANORDNUNG**
EVAPORATOR SYSTEM
SYSTEME D'EVAPORATEURS

(30) Priorität: 22.12.1997 DE 29722661 U
(43) Veröffentlichungstag der Anmeldung: 11.10.2000
(73) Patentinhaber: BSH Bosch und Siemens Hausgeräte GmbH, 81669 München (DE)
(72) Erfinder: CIESLIK, Detlef, D-89537 Giengen (DE)
(86) Internationale Anmeldenummer: EP9808359
(87) Internationale Veröffentlichungsnummer: WO9932839

(56) Entgegenhaltungen:
- DE-A- 1 426 923
- DE-A- 2 909 704
- DE-A- 3 224 452
- DE-U- 7 431 690
- DE-U- 8 905 478
- DE-U- 29 516 202
- FR-A- 1 266 882

## Beschreibung

Die Erfindung betrifft eine Verdampferanordnung mit wenigstens zwei in Reihenschaltung hintereinander angeordneten, von einem Verdichter über eine Einspritzstelle mit Kältemittel beaufschlagten Verdampfem unterschiedlicher Kälteleistung, wobei der Verdampfer geringerer Kälteleistung platinenartig ausgebildet ist, während der Verdampfer höherer Kälteleistung mit einer zur Führung des Kältemittels dienenden Rohrleitung ausgestattet und dem Verdampfer geringerer Kälteleistung in der Reihenschaltung vorgeschaltet ist.

Bei Kühl- und Gefrierkombinationen ist es Stand der Technik, zur Kühlung des Gefrierfaches sogenannte Kastenverdampfer zum Einsatz zu bringen. Derartige Verdampfer weisen ein zu einem Rechteckrohr abgewinkeltes Trägerblech auf, welches an seiner Mantelfläche mit einer zur Führung von Kältemittel dienenden Rohleitung umwickelt ist. Das Trägerblech und die Rohrleitung ist aus Gründen der Bearbeitungsvereinfachung und Wärmeleitung sowie aus Kostengründen aus Aluminium hergestellt, wobei am zuflußseitigen Ende der Rohrleitung ein Rohrzwischenstück schweißtechnisch festgesetzt ist, welches zur Werkstoffanpassung einer aus Kupfer gefertigten Drosselleitung dient, welche mit dem Rohrzwischenstück verlötet ist. Das ausflußseitige Ende der Rohrleitung ist mit einer zur Kühlung des Kühlfaches dienenden, beispielsweise im Rollbondverfahren hergestellten Verdampferplatine verbunden, an welcher abflußseitig eine Anschlußstelle mit einem schweißtechnisch darin festgesetzten Aluminium-Rohrstück vorgesehen ist, welches wiederum mit einem üblicherweise aus einer Kupferrohrleitung gebildeten Saugrohr verschweißt ist. Eine derartige Vorschaltung einer als Kühifachverdampfer dienenden Verdampferplatine mit einem in einem Gefrierfach zum Einsatz kommenden sogenannten Rohrverdampfer hat neben einer Vielzahl von Einzelbauteilen zudem zur Folge, daß kosten- und fertigungsbedingt unterschiedliche Werkstoffe flüssigkeits- und gasdicht miteinander zu verbinden sind, wodurch spezielle Schweißverfahren, wie beispielsweise eine spezielle Art einer elektrischen Widerstandsschweißung zur Anwendung kommen muß, für welche eine dazu geeignete Schweißvorrichtung ziemlich kostenintensiv ist. Darüber hinaus ist der Montageaufwand einer derartigen Verdampferanordnung durch die Vielzahl der einzelnen zusammenzufügenden Verbindungsstellen relativ hoch, wobei zusätzlich an das Arbeitspersonal eine hohe Anforderung an deren Arbeitsqualität und Arbeitsgüte zu stellen ist, um gewährleisten zu können, daß die Verbindungsstellen flüssigkeits- und gasdicht gefertigt sind.

Aufgabe der Erfindung ist es, bei einer Verdampferanordnung gemäß dem Oberbegriff des Anspruches 1 mit einfachen konstruktiven Maßnahmen die kältetechnische Verschaltung der beiden Einzelverdampfer miteinander zu vereinfachen und zu verbessern.

Diese Aufgabe wird gemäß der Erfindung dadurch gelöst, daß der platinenartige Verdampfer geringerer Kälteleistung einen Abschnitt aufweist, welcher mit der Einspritzstelle für das Kältemittel ausgestattet ist und welcher zumindest weitestgehend thermisch von der restlichen Platinenfläche des Verdampfers entkoppelt ist.

Durch die Zuordnung der Einspritzstelle zu dem platinenartigen Verdampfer ist die zum Einspritzen des flüssigen Kältemittels dienende Kupferrohrleitung in einen im Rollbondoder Z-Bondverfahren hergestellten Kältemittelkanal einbringbar und durch spanlose Verformung des Kältemittelkanals, z.B. durch Prägen flüssigkeits- und gasdicht festsetzbar, ohne zur Herstellung der Einspritzstelle für das Kältemittel ein maschinentechnisch aufwendiges und somit kostenintensives Schweißverfahren bereitstellen zu müssen. Darüber hinaus bietet die rein mechanische Abdichtung durch Verformen des in die Platine eingeformten Kältemittelkanals den Vorteil, daß die Form- und Lagetoleranzen zwischen den Verbindungspartnem größer gewählt werden können als dies bei einer zwischen den Verbindungspartner durchzuführenden Schweißverbindung möglich wäre. Femer erübrigt sich, im Gegensatz zu einer Schweißverbindung zwischen den Verbindungspartnem eine ständige Dichtheitsprüfung an der Verbindungsstelle, da das mechanische Verbinden und Abdichten der beiden Verbindungspartner zueinander mit sehr hoher Prozeßsicherheit behaftet ist. Durch die thermische Entkopplung des mit der Einspritzstelle versehenen Abschnitts von der Restplatinenfläche des Verdampfers ist sichergestellt, daß das eingespritzte flüssige Kältemittel nicht bereits an den in Reihenschaltung nachgeschalteten, platinenartig ausgebildeten Kühlfachverdampfer verdampft, sondern bestimmungsgemäß zur Kälteerzeugung dem Gefrierfachverdampfer zugeführt ist, so daß ein Kälteverlust am Kühlfachverdampfer zumindest weitestgehend vermieden ist.

Nach einer bevorzugten Ausführungsform des Gegenstandes der Erfindung ist vorgesehen, daß der Abschnitt einen an die Einspritzstelle anschließenden Kältemittelkanal aufweist, welcher ausgangsseitig einen Anschlußbereich für die Rohrleitung aufweist.

Hierdurch ergibt sich nicht nur eine besonders sichere, sondern auch eine besonders lagegenaue Anwendung der zur Führung von Kältemittel dienenden Rohrleitung des Gefrierfachverdampfers, wobei die Verbindungsstelle zwischen dem Kältemittelkanal und der Rohrleitung problemlos schweißtechnisch bewerkstelligbar ist, da sowohl die Rohrleitung als auch der Abschnitt mit dem Kältemittelkanal aus gleichem Werkstoff wie z.B. Aluminium gefertigt sein kann.

Eine besonders rasche und zielgerichtete Zuführung des eingespritzten Kältemittels in die Rohrleitung des Verdampfers höherer Kälteleistung ergibt sich, wenn nach einer nächsten bevorzugten Ausführungsform des Gegenstandes der Erfindung vorgesehen ist, daß der Kältemittelkanal auf dem Abschnitt längenminimiert ausgebildet ist. Ferner sind unnötige Kälteverluste am Verdampfer geringerer Kälteleistung vermieden.

Entsprechend einer nächsten vorteilhaften Ausführungsform des Gegenstandes der Erfindung ist vorgesehen, daß der Abschnitt mit der Restplatinenfläche des Verdampfers durch wenigsten einen stegartigen Verbindungsabschnitt verbunden ist, über welchen das abflußseitige Ende der Kältemittelkanalanordnung auf der Restplatinenfläche zumindest in den Nahbereich der Einspritzstelle geführt ist.

Hierdurch ist nicht nur eine genaue Lagezuordnung des die Einspritzstelle tragenden Abschnitts zur Restplatinenfläche des Verdampfers hergestellt, sondern zugleich die Wärmeleitung von der Restplatinenfläche des Verdampfers zum Abschnitt hin minimiert. Darüber hinaus ist durch die Zuführung des abflußseitigen Endes der Kältemittelkanalanordnung auf der Restplatinenfläche eine kostengünstige und prinzipbedingt dichte Anbindung dieser Kältemittelkanalanordnung an das Saugrohr des Kältekreislaufes sichergestellt.

Besonders einfach herzustellen ist der Abschnitt und die Restplatinenfläche des Verdampfers geringerer Kälteleistung, wenn nach einer nächsten vorteilhaften Ausgestaltung des Gegenstandes der Erfindung vorgesehen ist, daß der stegartige Verbindungsabschnitt einstückig mit dem Abschnitt und einstückig mit der Restplatinenfläche des Verdampfers verbunden ist. Außerdem ergibt sich durch die einstückige Anbindung des Abschnittes an die Restplatinenfläche des Verdampfers eine besonders exakte Lagezuordnung des ersteren zur letzteren. Darüber hinaus läßt sich der platinenartige Verdampfer geringerer Kälteleistung und der Abschnitt einstückig durch Ausschneiden aus einer Aluminium-Blechplatine herstellen.

Entsprechend einer nächsten bevorzugten Ausführungsform des Gegenstandes der Erfindung ist vorgesehen, daß die Restplatinenfläche des Verdampfers innerhalb der Wärmeisolation eines Kältegerätes angeordnet und wärmeleitend an einer Innenverkleidung eines im Kältegerät vorgesehenen Kälteraums angekoppelt ist, während der Abschnitt außerhalb der Wärmeisolation liegt.

Durch eine derartige Anordnung des Verdampfers geringerer Kälteleistung, dessen mit der Einspritzstelle versehener Abschnitt außerhalb der Wärmeisolation liegt, ist eine deutliche Reduzierung des mit dem Einspritzen des flüssigen Kältemittels an der Einspritzstelle erzeugten Geräusches erreicht.

Besonders einfach sind unterschiedliche Kältemittelkanalquerschnitte und Kältemittelkanalverläufe für einen Verdampfer erzeugbar, wenn nach einer weiteren vorteilhaften Ausgestaltung des Gegenstandes der Erfindung vorgesehen ist, daß der platinenartige Verdampfer nach dem Roll- oder Z-Bondverfahren hergestellt ist.

Gemäß einer weiteren bevorzugten Ausführungsform des Gegenstandes der Erfindung ist vorgesehen, daß der Verdampfer höherer Kälteleistung als kastenähnlich geformter Verdampfer mit einer zu einem Rohr geformten Trägerplatine und der daran in wärmeleitendem Kontakt aufgewickelten Rohrleitung ausgebildet ist.

Hierdurch ist eine besonders kostengünstige Variante für einen Gefrierfachverdampfer bereitgestellt.

Besonders sicher gas- und flüssigkeitsdicht ankoppelbar ist die Rohrleitung an die Kältemittelkanalanordnung des platinenartigen Verdampfers, wenn nach einer letzten bevorzugten Ausführungsform des Gegenstandes der Erfindung vorgesehen ist, daß die Rohrleitung abflußseitig über eine Anschlußstelle an der Verdampferplatine mit der Kältemittelkanalanordnung der Restplatinenfläche des Verdampfers verbunden ist.

Die Erfindung ist in der nachfolgenden Beschreibung anhand eines in der Zeichnung vereinfacht dargestellten Ausführungsbeispieles erläutert. Es zeigen:
- Fig. 1: eine Verdampferanordnung, gebildet aus einem Gefrierfachverdampfer und einem in Reihenschaltung nachgeordneten Kühlfachverdampfer mit einer an einem wärmetechnisch zumindest weitestgehend entkoppelten Verdampferabschnitt angeordneten Einspritzstelle, in raumbildlicher Ansicht von hinten und
- Fig. 2: die Verdampferanordnung in Ansicht von hinten.

Figur 1 zeigt in vereinfachter, schematischer Darstellung eine Verdampferanordnung 10 mit einem Gefrierfachverdampfer 11, welcher ein, beispielsweise aus einem Aluminiumblech geformtes Trägerrohr 12 aufweist, auf dessen der Wärmeisolation eines Kältegerätes zugewandter Mantelfläche 13 eine zur Führung von Kältemittel dienende Rohrleitung 14 aufgebracht ist, welche an ihren beiden Enden mit je einem Anschlußstück 15 bzw. 16 versehen ist und welche aus einem Aluminiumrohr besteht, welches in wärmeleitendem Kontakt an der Mantelfläche 13 festgesetzt ist. Zur Vergrößerung der wärmeübertragenden Oberfläche der Rohrleitung 13 auf die Mantelfläche 14 ist erstere an seiner freien Oberfläche mit einem aluminiumkaschierten Klebeband versehen, welches an der Mantelfläche 13 des Trägerrohres 12 festgesetzt ist. Das Trägerrohr 12 ist an seiner Rückseite mit einer aus Aluminiumblech gefertigten Rückwand 18 ausgestattet, welches zusammen mit dem Trägerrohr 12 und der darauf aufgewickelten Rohrleitung 14 den als sogenannten Kastenverdampfer bezeichneten Gefrierfachverdampfer 11 bildet. Diesem ist in Reihenschaltung ein rein schematisch dargestellter, beispielsweise im Rollbondverfahren hergestellter Kühlfachverdampfer 19 nachgeordnet, dessen durch Verschweißen zweier Aluminiumblechplatinen erzeugter platinenartiger Aufbau einen ersten Platinenabschnitt 20 aufweist, welcher als sogenannter Coldwall-Verdampfer ausgebildet ist und eine mäanderartig angelegte Kältemittelkanalanordnung 21 aufweist, welche an ihrem zuflußseitigen Ende in eine an den Platinenabschnitt 20 mitangeformte Anschlußstelle 22 mündet und welche an ihrem abflußseitigen Ende einen Kanalabschnitt 23 aufweist. Dieser ist über einen von zwei zueinander beabstandeten, einen zur wärmetechnischen Entkopplung dienenden Zwischenraum zwischen sich aufnehmenden stegartigen Verbindungsabschnitten 25 geführt. Die stegartigen Verbindungsabschnitte 25 sind sowohl einstückig mit dem Platinenabschnitt 20 als auch einstückig mit einem zweiten, zum Kühlfachverdampfer 19 gehörenden Platinenabschnitt 26 verbunden, welcher hinsichtlich seiner Oberfläche deutlich geringer als die Oberfläche des Platinenabschnitts 20 bemessen und welcher im wesentlichen rechteckförmig ausgebildet ist, wobei an einer seiner längeren Rechteckseiten die Verbindungsabschnitte 25 angebunden sind. Der Platinenabschnitt 26 ist mit einem parallel zu seiner längeren Rechteckseiten verlaufenden Kältemittelkanal 27 ausgestattet, welcher über die gesamte Länge des Platinenabschnitts 26 verläuft und welcher an seinem zuflußseitigen Ende eine an den Platinenabschnitt 26 einstückig mitangeformte Anschlußstelle 28 und an seinem abflußseitigen Ende ebenfalls an den Platinenabschnitt 26 mitangeformte Anschlußstelle 29 zur Einbringung weiter unten genauer erläuterter Rohrleitungen versehen ist. Der Kältemittelkanal 27 dient an seinem der Anschlußstelle 28 zugewandten zuflußseitigen Abschnitt zur Aufnahme einer beispielsweise aus Kupfer gefertigten Drosselrohrleitung 30, welche mit einem ihrer Enden anhand einer partiellen, plastischen Verformung unter Bildung einer sogenannten Prägestelle 31 im Kältemittelkanal 27 gas- und flüssigkeitsdicht festgesetzt ist, wobei das freie Ende des Drosselrohres 30 als Einspritzstelle 32 für das flüssige Kältemittel dient. Zwischen der Einspritzstelle 32 und der Anschlußstelle 28, an welcher ein die Drosselleitung in sich aufnehmendes, beispielsweise aus Aluminium hergestelltes Saugrohr 33 schweißtechnisch festgesetzt ist, ist eine Anbindungsstelle 34 für den über den Verbindungsabschnitt 25 geführten Kanalabschnitt 23 an den Kältemittelkanal 27 vorgesehen. Der Kältemittelkanal 27 mündet ausflußseitig in der Anschlußstelle 29, in welcher ein beispielsweise aus Aluminium gefertigtes Verbindungsrohr 35 schweißtechnisch festgesetzt ist, welches zur Verbindung des Kältemittelkanals 27 mit der Rohrleitung 14 mit dessen zuflußseitig vorgesehenen Anschlußstück 15 verschweißt ist. Das abflußseitig an der Rohrleitung 14 vorgesehene Anschlußstück 16 dient zur Aufnahme eines ebenfalls aus Aluminium hergestellten Zwischenrohres 36, welches einerseits mit dem Anschlußstück 16 und andererseits mit der Anschlußstelle 22 am Platinenabschnitt 20 verschweißt ist.

Bei Betrieb der Verdampferanordnung wird das von einem nicht gezeigten Kältemittelverdichter zwangsweise umgewälzte Kältemittel im flüssigen Zustand über das Drosselrohr 30 der Einspritzstelle 32 zugeführt, welche kältetechnisch eigentlich dem Gefrierfachverdampfer 11 zuzuordnen wäre und welche diesem ohne merkliche Kälteeinbuße über eine kurze Kältemittelfließstrecke, gebildet aus dem Kältemittelkanal 27 und dem Verbindungsrohr 34, vorgelagert ist. Von der Einspritzstelle 32 aus strömt das Kältemittel, symbolisch angedeutet durch die Pfeile, über den Kältemittelkanal 27, dem Verbindungsrohr 34 in die Rohrleitung 14 des Gefrierfachverdampfers, wo es an deren ausgangsseitigen Ende über das Zwischenrohr 36 in den nachgeschalteten Kühlfachverdampfer 19.

Dort durchströmt es dessen Kältemittelkanalanordnung 21 bevor das Kältemittel über den Kanalabschnitt 23 am Verbindungsabschnitt 25 in das Saugrohr 33 übertritt.

Anstelle des kastenähnlich ausgebildeten Gefrierfachverdampfers 30 ist es auch vorstellbar, daß dieser als sogenannter Drahtrohrverdampfer mit in unterschiedlichen Höhenlagen angeordneten Verdampferetageren ausgebildet ist.

## Patentansprüche

1. Verdampferanordnung (10) mit wenigstens zwei in Reihenschaltung hintereinander angeordneten, von einem Verdichter über eine Einspritzstelle (32) mit Kältemittel beaufschlagten Verdampfern (11,19) unterschiedlicher Kälteleistung, wobei der Verdampfer (19) geringerer Kälteleistung platinenartig ausgebildet ist, während der Verdampfer (11) höherer Kälteleistung mit einer zur Führung des Kältemittels dienenden Rohrleitung (14) ausgestattet ist und dem Verdampfer geringerer Kälteleistung in der Reihenschaltung vorgeschaltet ist, **dadurch gekennzeichnet, daß** der platinenartige Verdampfer (19) geringerer Kälteleistung einen Abschnitt (26) aufweist, welcher mit der Einspritzstelle (32) für das Kältemittel ausgestattet ist und welcher zumindest weitestgehend thermisch von der restlichen Platinenfläche (20) des Verdampfers (19) entkoppelt ist.

2. Verdampferanordnung nach Anspruch 1, **dadurch gekennzeichnet, daß** der Abschnitt (26) einen an die Einspritzstelle (32) anschließenden Kältemittelkanal (27) aufweist, welcher ausgangsseitig einen Anschlußbereich für die Rohrleitung aufweist.

3. Verdampferanordnung nach Anspruch 2, **dadurch gekennzeichnet, daß** der Kältemittelkanal (27) auf dem Abschnitt (26) längenminimiert ausgebildet ist.

4. Verdampferanordnung nach einem der Ansprüche 1 bis 3, **dadurch gekennzeichnet, daß** der Abschnitt (26) mit der Restplatinenfläche (20) des Verdampfers (19) durch wenigstens einen stegartigen Verbindungsabschnitt (25) verbunden ist, über welchen das abflußseitige Ende der Kältemittelkanalanordnung (21) auf der Restplatinenfläche (20) zumindest in den Nahbereich der Einspritzstelle (32) geführt ist..

5. Verdampferanordnung nach Anspruch 4, **dadurch gekennzeichnet, daß** der stegartige Verbindungsabschnitt (25) einstückig mit dem Abschnitt (26) und einstückig mit Restplatinenfläche (20) des Verdampfers (19) verbunden ist.

6. Verdampferanordnung nach einem der Ansprüche 1 bis 5, **dadurch gekennzeichnet, daß** die Restplatinenfläche (20) des Verdampfers (19) innerhalb der Wärmeisolation eines Kältegerätes angeordnet und wärmeleitend an eine Innenverkleidung eines im Kältegerät vorgesehenen Kälteraums angekoppelt ist, während der Abschnitt (26) außerhalb der Wärmeisolation liegt.

7. Verdampferanordnung nach einem der Ansprüche 1 bis 6, **dadurch gekennzeichnet, daß** der platinenartige Verdampfer (19) nach dem Roll- oder Z-Bondverfahren hergestellt ist.

8. Verdampferanordnung nach Anspruch 1, **dadurch gekennzeichnet, daß** der Verdampfer (11) höherer Kälteleistung als kastenähnlich geformter Verdampfer mit einer zu einem Rohr (12) geformten Trägerplatine und der daran in wärmeleitendem Kontakt aufgewickelten Rohrleitung (14) ausgebildet ist.

9. Verdampferanordnung nach einem der Ansprüche 1, 2 oder 8, **dadurch gekennzeichnet, daß** die Rohrleitung (14) abflußseitig über eine Anschlußstelle (22) an der Platine des Verdampfers (19) mit der Kältemittelkanalanordnung (21) der Restplatinenfläche (20) des Verdampfers (19) verbunden ist.

## Claims

1. Evaporator arrangement (10) with at least two evaporators (11, 19), which are arranged one behind the other in series connection and are acted on with refrigerant from a compressor by way of an injection point (32), of different refrigerating output, wherein the evaporator (19) of lower refrigerating output is constructed to be plate-shaped, whilst the evaporator (11) of higher refrigerating output is equipped with a pipe duct (14), which serves for conducting the refrigerant, and is connected in the series to be upstream of the evaporator with lower refrigerating output, **characterised in that** the plate-shaped evaporator (19) of lower refrigerating output has a section (26) which is equipped with the injection point (32) for the refrigerant and which is at least substantially decoupled thermally from the rest of the plate area (20) of the evaporator (19).

2. Evaporator arrangement according to claim 1, **characterised in that** the section (26) has a refrigerant channel (27) which is connected with the injection point (32) and which has at the outlet end a connecting region for the pipe duct.

3. Evaporator arrangement according to claim 2, **characterised in that** the refrigerant channel (27) on the section (26) is formed to be minimised in length.

4. Evaporator arrangement according to one of claims 1 to 3, **characterised in that** the section (26) is connected with the residual plate area (20) of the evaporator (19) by least one web-like connecting portion (25), by way of which the outflow end of the refrigerant channel arrangement (21) is led on the residual plate surface (20) at least into the vicinity of the injection point (32).

5. Evaporator arrangement according to claim 4, **characterised in that** the web-like connecting portion (25) is integrally connected with the section (26) and integrally connected with the residual plate area (20) of the evaporator (19).

6. Evaporator arrangement according to one of claims 1 to 5, **characterised in that** the residual plate area (20) of the evaporator (19) is arranged within the thermal insulation of a refrigerating appliance and is thermally conductively coupled to an inner lining of a refrigerating chamber provided in the refrigerating appliance, whereas the section (26) is disposed outside the thermal insulation.

7. Evaporator arrangement according to one of claims 1 to 6, **characterised in that** the plate-shaped evaporator (19) is produced according to the roll-bond or Z-bond method.

8. Evaporator arrangement according to claim 1, **characterised in that** the evaporator (11) of higher refrigerating output is constructed as an evaporator, which is formed similarly to a box, with a support plate formed into a pipe (12) and the pipe duct (14) wound on thereat in thermally conductive contact.

9. Evaporator arrangement according to one of claims 1, 2 and 8, **characterised in that** the pipe duct (14) is connected at the outflow side by way of a connecting point (22) at the plate of the evaporator (19) with the refrigerant channel arrangement (21) of the residual plate area (20) of the evaporator (19).

## Revendications

1. Système d'évaporateurs (10) comprenant au moins deux évaporateurs (11, 19) de capacité frigorifique différente installés en série l'un à la suite de l'autre et dans lesquels un frigorigène est alimenté à un point d'injection (32) par un compresseur, l'évaporateur de capacité frigorifique moindre (19) ayant la forme d'une espèce de platine et l'évaporateur de capacité frigorifique supérieure (11), installé en amont de l'évaporateur de capacité frigorifique moindre dans l'installation en série, étant pourvu d'une conduite (14) servant à conduire le frigorigène, **caractérisé en ce que** l'évaporateur (19) de capacité frigorifique moindre, évoquant une platine, présente une partie (26) pourvue du point d'injection (32) du frigorigène et découplé thermiquement, dans une large mesure au moins, du reste de la surface de la platine (20) de l'évaporateur (19).

2. Système d'évaporateurs selon la revendication 1, **caractérisé en ce que** la partie (26) présente un canal pour frigorigène (27) faisant suite au point d'injection (32) et dont la sortie d'écoulement est pourvue d'une zone pour le raccordement de la conduite.

3. Système d'évaporateurs selon la revendication 2, **caractérisé en ce que** le canal pour frigorigène (27) porté par la partie (26) est formée de manière à en minimiser la longueur.

4. Système d'évaporateurs selon l'une des revendications 1 à 3, **caractérisé en ce que** la partie (26) est rattachée au reste (20) de la surface de la platine de l'évaporateur (19) par au moins une partie d'assemblage (25) en forme de traverse conduisant l'extrémité d'écoulement du système de canalisation de frigorigène (21) situé sur le reste (20) de la surface de la platine au moins jusqu'à proximité du point d'injection (32).

5. Système d'évaporateurs selon la revendication 4, **caractérisé en ce que** lapartie d'assemblage (25) en forme de traverse est rattachée tout d'une pièce à la partie (26) et d'une seule pièce au reste (20) de la surface de la platine de l'évaporateur (19).

6. Système d'évaporateurs selon l'une des revendications 1 à 5, **caractérisé en ce que** le reste (20) de la surface de la platine de l'évaporateur (19) est placé à l'intérieur de l'isolation thermique d'un appareil frigorifique et couplé à un revêtement intérieur d'un espace frigorifique prévu dans l'appareil frigorifique de manière à conduire la chaleur tandis que la partie (26) est située en dehors de l'isolation thermique.

7. Système d'évaporateurs selon l'une des revendications 1 à 6, **caractérisé en ce que** l'évaporateur évoquant une platine (19) est fabriqué selon le procédé roll-bonding ou le procédé Z-bonding.

8. Système d'évaporateurs selon la revendication 1, **caractérisé en ce que** l'évaporateur (11) de capacité frigorifique supérieure est un évaporateur ressemblant à un caisson, comprenant une platine porteuse pliée en forme de tube (12) et la conduite (14) enroulée autour de celle-ci de manière à établir un contact assurant la conduction thermique.

9. Système d'évaporateurs selon l'une des revendications 1, 2 ou 8, **caractérisé en ce que** la sortie d'écoulement de la conduite (14) est raccordée au système de canalisation de frigorigène (21), situé sur le reste (20) de la surface de la platine de l'évaporateur (19), par l'intermédiaire d'un point de raccordement (22) situé sur la platine de l'évaporateur (19).
